# EUROPÄISCHE PATENTSCHRIFT

(11) **EP 3 577 095 B1**
(45) Veröffentlichungstag und Bekanntmachung des Hinweises auf die Patenterteilung: **25.05.2022**
(21) Anmeldenummer: 18702459.1
(22) Anmeldetag: 25.01.2018
(51) Int. Cl.: C06B 21/00

(54) **VERFAHREN UND VORRICHTUNG ZUR TROCKNUNG VON EXPLOSIVSTOFF**
METHOD AND DEVICE FOR DRYING AN EXPLOSIVE
PROCÉDÉ ET DISPOSITIF POUR LA DESSICCATION D'UNE MATIÈRE EXPLOSIVE

(30) Priorität: 06.02.2017 DE 102017102271
(43) Veröffentlichungstag der Anmeldung: 11.12.2019
(73) Patentinhaber: Rheinmetall Waffe Munition GmbH, 29345 Südheide (DE)
(72) Erfinder: ULRICH, Thomas, 79341 Kenzingen (DE)
(74) Vertreter: DREISS Patentanwälte PartG mbB
(86) Internationale Anmeldenummer: PCT/EP2018/051857
(87) Internationale Veröffentlichungsnummer: WO 2018/141630

(56) Entgegenhaltungen:
- EP-A1- 1 992 675
- CN-A- 101 221 009
- DE-A1- 3 623 511
- DE-B- 1 113 889
- US-A- 4 104 804
- US-A- 4 758 287

## Beschreibung

Die vorliegende Erfindung betrifft ein Verfahren sowie eine Vorrichtung zur Trocknung von Explosivstoff. Explosivstoffe im Sinne der vorliegenden Erfindung sind feste und flüssige Stoffe sowie Stoffgemische, die bei ausreichender energetischer Aktivierung eine bestimmte starke chemische Reaktion durchlaufen, bei der sich Wärmeenergie und Gase entwickeln. Insbesondere sind Sprengstoffe, pyrotechnische Sätze, Wirksätze, Effektsätze sowie Stoffe, Roh- und Hilfsstoffe, Reststoffe bzw. Materialien, die zur Herstellung von Explosivstoffen und pyrotechnischen Gegenständen dienen können in Explosivstoffen enthalten.

Die oben genannten Explosivstoffe können einen gewissen Grad an Feuchtigkeit enthalten, wobei diese Feuchtigkeit nicht erwünscht ist. Somit hängt die Qualität der aus den Explosivstoffen hergestellten Produkten maßgeblich davon ab, dass möglichst wenig Feuchtigkeit in den Explosivstoffen vorhanden ist. Die Haltbarkeit und die Funktion, welche aus den Explosivstoffen hergestellt werden, hängt davon ab, dass möglichst wenig Feuchtigkeit darin enthalten ist. Weiterhin gibt es bei bestimmten Explosivstoffen, beispielsweise bei Nebelsätzen auf Basis von rotem Phosphor, ab einem bestimmten Feuchtigkeitsgehalt vermehrte Phosphinbildung. Dies ist zu verhindern, da Phosphin weder im Explosivstoff erwünscht ist und zudem noch hoch giftig ist.

Zur Austragung der in den Explosivstoffen vorhandenen Feuchtigkeit werden diese Stoffe dazu in einen Ofen eingebracht, wobei hierzu verschiedenste Arten von Wirkweisen der Öfen bekannt sind. So ist beispielsweise Trocknung durch Wärmestrahlung bekannt, durch Konvektion oder durch Vakuumtrocknung.

Eine mögliche Trocknung solcher Explosivstoffe beschreibt beispielsweise die DE 32 38 648 C1. Hierbei wird pyrotechnisches Material durch eine der oben genannten Möglichkeiten zur Erhitzung von Luft durch diese hindurchgeführt um das pyrotechnische Material entsprechend soweit zu erwärmen, dass die Feuchtigkeit aus dem pyrotechnischen Material austritt.

US 4 758 287 A, EP 1 992 675 A1 und EP 1 992 675 A1 beschreiben Verfahren und Vorrichtungen zur Trocknung von Explosivstoffen mittels Mirkowellenstrahlung. US 4 104 804 A beschreibt das Trocknen von Explosivstoffen mittels elektromagnetischer Strahlung wobei der Explosivstoff mittels eines Transportbandes durch eine Trockenkammer geführt wird.

Die Zeit, die zu dieser Trocknung benötigt wird, ist ein essentieller Faktor bei der Verarbeitung von Explosivstoffen. So ist es vorteilhaft, wenn die Trocknungszeit kürzer ausfällt, da dann mehr Stoff in gleicher Zeit verarbeitet werden kann.

Somit ist es Aufgabe der vorliegenden Erfindung, ein Trocknungsverfahren für Explosivstoff bereitzustellen, welches schneller funktioniert als herkömmliche Verfahren und mit möglichst geringem Energieverbrauch verbunden ist. Ein geringer Energieverbrauch macht das Verfahren bzw. den Prozess wirtschaftlicher.

Dieser Aufgaben werden durch die Merkmale des Verfahrens aus Anspruch 1 gelöst, sowie mittels der Vorrichtung aus Anspruch 4.

So wird zunächst ein Verfahren zur Trocknung von Explosivstoff vorgeschlagen, bei welchem der Explosivstoff einem gewissen Grad an Feuchtigkeit enthält. Statt eine der konventionellen Methoden zur Trocknung bzw. Erwärmung des Explosivstoffes anzuwenden, schlägt die vorliegende Erfindung nun jedoch vor, den Stoff einer Mikrowellenstrahlung auszusetzen, wodurch der Explosivstoff und die Feuchtigkeit erhitzt wird. Durch diese Erhitzung wird die Feuchtigkeit aus dem Stoff ausgetragen, beispielsweise durch Verdampfung.

Mikrowellen haben sich deshalb als vorteilhaft erwiesen, da diese einen geringen Energieverbrauch gegenüber herkömmlichen Öfen haben und die Zeit, die der Explosivstoff der Mikrowellenstrahlung ausgesetzt ist, bis ein genügend großer Trocknungsgrad erreicht ist, relativ gering gegenüber herkömmlichen Öfen ist. Die Erhitzung durch Mikrowellen geschieht schneller als in Konvektions- oder Strahlungswärme.

Das Verfahren sowie die Vorrichtung sind nicht auf nur einen Explosivstoff beschränkt, sondern es können beliebige Zusammensetzungen als Explosivstoff getrocknet werden.

Erfindungsgemäß ist eine Tragevorrichtung vorgesehen, auf welcher der Explosivstoff, welcher getrocknet werden soll, aufgebracht wird. Diese Tragevorrichtung begünstigt die Trocknung auf mehrere Arten und Weisen. Entweder kann die Tragevorrichtung selbst erwärmt werden, was den Trocknungsprozess unterstützt oder die Tragevorrichtung ist reflektiv gegenüber Mikrowellenstrahlung ausgestattet, sodass die auf dem zu trocknenden Explosivstoff einwirkende Mikrowellenstrahlung zunächst durch den Stoff hindurchdringt, von der Tragevorrichtung reflektiert wird und dann nochmals durch den zu trocknenden Stoff hindurchdringt. Somit ist durch die Ausgestaltung der Tragevorrichtung nochmals eine Beschleunigung der Trocknung möglich. Die Tragevorrichtung kann zudem auch Strahlungsdurchlässig gestaltet sein, damit Mikrowellen aus verschiedenen Richtungen, auch von unterhalb der Tragevorrichtung auf den Explosivstoff einwirken können.

Entsprechend dem Verfahren sollte oberhalb des zu trocknenden Explosivstoff genügend Raum sein, damit die Feuchtigkeit bei Erhitzen des Explosivstoffes ausgetragen werden kann, bzw. verdampft werden kann. In diesem Falle steigt die Feuchtigkeit dann in einer entsprechenden Austragungsrichtung aus den Stoffen aus, nämlich nach oben, wie man es von Wasserdampf gewohnt ist.

Neben dem Verfahren wird durch die vorliegende Erfindung noch eine Vorrichtung zur Trocknung von Explosivstoffen vorgeschlagen, wobei wieder Explosivstoff, welcher mit Feuchtigkeit beaufschlagt ist, getrocknet werden soll, wobei die Vorrichtung eine Trockenkammer enthält, in welcher der Stoff getrocknet werden kann. Weiterhin besitzt die Vorrichtung eine Tragevorrichtung, ähnlich zu der vorgenannten Tragevorrichtung des Verfahrens, auf welcher der Stoff gelagert werden kann.

Mindestens ein Magnetron wird nun der Trockenkammer zugeordnet, welches Mikrowellenstrahlung in Richtung der Tragevorrichtung und somit in Richtung der zu trocknenden Stoffe erzeugen kann. Es können auch mehrere Magnetrons vorgesehen sein, je nach Ausstattung der Tragevorrichtung auch in unterschiedlichen Wirkrichtungen der Trockenkammer zugeordnet. Somit können die Magnetrons so angeordnet sein, dass Mikrowellenbestrahlung aus mehreren Richtungen auf den zu trocknenden Explosivstoff einwirken kann.

Ist die Tragevorrichtung reflektiv gestaltet, wird vorgeschlagen, die Magnetrons lediglich oberhalb oder seitlich der Trockenkammer anzuordnen, sodass die von den Magnetrons ausgesandte Mikrowellenstrahlung hauptsächlich von oben auf den Explosivstoff trifft. Möglicherweise ist aber auch die Tragevorrichtung für Mikrowellenstrahlung durchlässig gestaltet. In diesem Falle können die Magnetrons auch aus allen Richtungen auf den zu trocknenden Stoff wirken, insbesondere auch von unten. Dann würden die von unten ausgesandten Mikrowellenstrahlungen die Tragevorrichtung durchstrahlen und dann auf den zu trocknenden Stoff treffen.

In einer besonderen Ausführungsform wird vorgeschlagen, dass mindestens ein Sensor der Trockenkammer zugeordnet ist, um den Zustand innerhalb der Trockenkammer zu erfassen. Diese Sensoren können vorzugsweise Feuchtigkeit messen und/oder Temperaturen messen.

Aufgrund dieser Messergebnisse ist dann der Zustand innerhalb der Kammer einfacher einzuschätzen und auch festzustellen, wann eine genügend hohe Trocknung geschehen ist.

Die Tragevorrichtung ist für die Vorrichtung als Transportband ausgeführt, sodass der zu trocknende Explosivstoff durch die Trockenkammer hindurchgeführt werden kann. Dazu besitzt das Transportband eine Transportrichtung und eine Transportgeschwindigkeit. Somit wird auf dem Transportband der zu trocknende Explosivstoff durch die Trockenkammer hindurchgeführt und die Geschwindigkeit des Transportbandes wird dann so eingestellt, dass bei Herausfahren aus der Trocknungskammer der Stoff eine genügend hohe Trockenheit aufweist.

Weiterhin ist erfindungsgemäß eine erste Kammer vorgesehen, die der Trockenkammer vorgelagert ist. Dadurch fährt das Transportband nun den Explosivstoff zunächst durch die erste Kammer und danach in die Trockenkammer. Genauso wird in einer Ausführungsform vorgeschlagen, dass eine zweite Kammer der Trockenkammer nachgelagert wird, sodass das Transportband den Stoff, welcher aus der Trockenkammer herausgeführt wird, dann noch durch eine zweite Kammer führt. Durch diese Ausführungsformen ist es möglich, den Explosivstoff vor der Trocknung entsprechend vorzubereiten, bzw. nach der Trocknung nachzubereiten.

So ist es denkbar, den Explosivstoff in der ersten Kammer vorzuwärmen, entweder durch weitere Mikrowellenstrahlungen oder durch konventionelle Wärme. Dann sind Heizelemente in der ersten Kammer vorgesehen. Ebenso ist es möglich, in der zweiten Kammer den aus der Trockenkammer herausfahrenden Explosivstoff abzukühlen, um es anschließend direkt verwenden zu können. Um den Stoff in der zweiten Kammer abkühlen zu können, sind erfindungsgemäß Kühlelemente vorgesehen. Diese Kühlelemente können einfache Lüftungen sein oder aber Klimaelemente, die die komplette zweite Kammer herunterkühlen.

Die erste und/oder die zweite Kammer können auch den zu trocknenden Explosivstoff einer Adsorption unterziehen. Dabei wird die Oberfläche des Stoffes verändert, um die Mikrowellentrocknung zu optimieren und das Risiko zu minimieren, dass sich der Explosivstoff entzündet.

Je nach zu trocknendem Stoff bzw. Stoffmenge kann die Förderbandgeschwindigkeit variiert werden. Durch diese Variation ist es möglich immer ein optimales Trocknungsergebnis zu erzielen.

Ebenso ist es möglich, die Wellenlänge und/oder die Leistung der Magnetrons einzustellen. Durch die Einstellung der Wellenlänge ist es möglich gezielt auf einen bestimmten Explosivstoff die optimale Wärmeeinbringung zu gewährleisten, da unterschiedliche Stoffe durch unterschiedliche Wellenlängen unterschiedliche Wärmeerzeugungen hervorrufen. Durch Einstellung der Leistung ist es möglich, ein Trocknungsprofil zu gewährleisten, wenn beispielsweise bei dem Durchfahren des Stoffes auf dem Transportband in der Trockenkammer die Leistung entsprechend der bereits erzielten Wärme herab oder herauf geregelt wird.

Damit die ausgetretene Feuchtigkeit nicht innerhalb der Trockenkammer bleibt und weiteren Austritt von Feuchtigkeit erschwert, ist es in einer weiteren Ausführungsform vorgesehen, dass Lüftungen in der Trockenkammer zugeordnet werden, die die Luft innerhalb der Trockenkammer nach außerhalb der Trockenkammer transportiert. Optional können diese Lüftungen auch Feuchtigkeitsfilter aufweisen, wenn die Feuchtigkeit aufgefangen werden soll.

Es wird vorgeschlagen, einfachheitshalber die einzelnen Kammern mit Luft zu versehen. Es ist aber auch denkbar, die Kammer und insbesondere die Trockenkammer mit einem anderen Gas als Luft zu füllen, beispielsweise um eventuelle Reaktionen innerhalb des zu trocknenden Explosivstoffes durch die Wärmeeinwirkung zu unterbinden.

Weiter Merkmale ergeben sich aus dem beigefügten Zeichnungen.

Es zeigen:
- Figur 1: eine schematische Darstellung des erfindungsgemäßen Verfahrens
- Figur 2: eine schematische Darstellung der erfindungsgemäßen Vorrichtung

Figur 1 zeigt den zu trocknenden Explosivstoff 4, welcher eine gewisse Feuchtigkeit 2 enthält, die durch den Trocknungsvorgang aus dem Explosivstoff 4 ausgetragen werden soll.

Dazu wird erfindungsgemäß der Explosivstoff 4 mit einer Mikrowellenstrahlung 1 versehen, die den Explosivstoff 4 und die darin enthaltene Feuchtigkeit 2 erhitzt. Durch diese Erhitzung wird die Feuchtigkeit 2 aus dem Explosivstoff 4 ausgetragen, vorzugsweise durch Verdampfen.

Der zu trocknende Explosivstoff 4 ist auf einer Tragevorrichtung 5 angeordnet und die Mikrowellenstrahlung 1 wird von oben auf den zu trocknende Explosivstoff 4 aufgebracht. Um die Trocknung zu beschleunigen kann dazu die Tragevorrichtung 5 reflektiv gestaltet sein, sodass die Mikrowellenstrahlung 1 zunächst den zu trocknenden Explosivstoff 4 durchdringt, von der Tragevorrichtung 5 reflektiert wird und nochmals den zu trocknenden Explosivstoff 4 durchdringt.

Alternativ ist es auch möglich, die Tragvorrichtung 5 strahlungsdurchlässig zu gestalten, sodass nicht nur Mikrowellenstrahlung 1 von oben auf den zu trocknenden Explosivstoff 4 trifft, sondern auch beispielsweise von unten. Dazu durchdringt die Mikrowellenstrahlung 1 zunächst die Tragevorrichtung 5 und trifft dann auf den zu trocknenden Explosivstoff 4.

Durch die Mikrowellenstrahlung 1 wird der zu trocknende Explosivstoff 4 erhitzt und auch die darin enthaltene Feuchtigkeit 2 wird erhitzt. Diese Erhitzung geschieht soweit, dass die Feuchtigkeit 2 aus dem Explosivstoff 4 ausgetragen wird. Diese Austragung geschieht vorzugsweise nach oben aus dem Explosivstoff 4 heraus und zwar in Austragungsrichtung 3.

In Figur 2 ist die entsprechende Vorrichtung zur Trocknung von Explosivstoff 4 gezeigt. In Figur 2 ist eine Trocknungskammer 13 gezeigt, sowie eine erste Kammer 12 und eine zweiter Kammer 16, die der Trocknungskammer 13 vor- bzw. nachgelagert sind.

Die Tragevorrichtung 5 wird hierbei durch ein Transportband 11 realisiert, welches in Transportrichtung 10 durch die erfindungsgemäße Vorrichtung zur Trocknung von Explosivstoff 4 hindurchbewegt. Dazu wird durch das Transportband 11 der Explosivstoff 4 zunächst durch die erste Kammer 12 hindurchtransportiert.

Diese erste Kammer 12 kann dazu benutzt werden, den zu trocknenden Explosivstoff 4 entsprechend vorzubereiten, bevor es in die Trocknungskammer 13 hineingelangt. Dazu kann beispielsweise durch weitere Magnetrons oder durch Konvektionswärmeelemente den Explosivstoff 4 vorgewärmt werden. Es ist aber auch ebenfalls möglich Mittel zur Adsorption in der ersten Kammer vorzusehen, um die Oberfläche des zu trocknenden Explosivstoffes 4 so vorzubereiten, dass durch Anreicherung von Stoffen an der Oberfläche der Festkörper des Explosivstoffes 4, diese eine bessere Wärmeaufnahme durch die Mikrowellenbestrahlung 1 bekommen oder einen Schutz gegen Entzündung durch die Mikrowellenstrahlung 1 erhalten.

Nachdem der zu trocknende Explosivstoff 4 durch die erste Kammer 12 hindurchtransportiert wurde gelangt er über das Transportband 11 in die Trocknungskammer 13. Die Trocknungskammer 13 ist mit mindestens einem Magnetron 14 ausgestattet, welcher den zu trocknenden Explosivstoff 4 mit Mikrowellenstrahlung 1 beaufschlagen kann.

Durch die Mikrowellenstrahlung 1 wird der zu trocknende Explosivstoff 4 erwärmt und durch die Erwärmung wird die in dem Explosivstoff 4 enthaltene Feuchtigkeit 2 aus dem Explosivstoff 4 ausgetragen.

Zur Überwachung der optimalen Austragung der Feuchtigkeit 2 aus dem Explosivstoff 4 wird vorgeschlagen, die Trockenkammer 13 mit mindestens einem Sensor 15 auszustatten, um die Umgebung innerhalb der Trockenkammer 13 überwachen zu können. Dieser Sensor oder die mehreren Sensoren können dann die Temperatur innerhalb der Trockenkammer 13 überwachen oder aber die Feuchtigkeit 2 innerhalb der Trockenkammer 13. Zur Überwachung der Wärme innerhalb der Trockenkammer 13 wird vorgeschlagen, mindestens ein Pyrometer als Sensor 15 zu nutzen, um die Temperaturmessung auf die Wärmestrahlung zu begrenzen. Nachdem der zu trocknende Explosivstoff 4 auf dem Transportband 11 durch die Trockenkammer 13 hindurchtransportiert wurde, gelangt er in die zweite Kammer 16. Diese Kammer kann zur Nachbereitung des zu trocknenden Explosivstoffes 4 verwendet werden. Dazu kann es beispielsweise Kühlelemente beinhalten, um den zu trocknenden Explosivstoff 4 auf Temperaturen herunter zu kühlen, die eine weitere Bearbeitung erlauben. Ebenso könnte aber auch mindestens ein weiterer Adsorber vorgesehen sein, der nochmals die Oberfläche des zu trocknenden Explosivstoffes 4 für die weitere Verwendung bearbeitet.

Die Laufgeschwindigkeit des Transportbandes 11 ist hierbei variierbar, um den Trocknungsvorgang und die Aufenthaltsdauer in der Trockenkammer 13 an den jeweiligen zu trocknenden Explosivstoff 4 bzw. die Stoffstärke anzupassen. Ebenso ist die Wellenlänge der Magnetrons 14 variierbar, um auch hier eine Anpassung an den zu trocknende Explosivstoff 4 zu gewährleisen. Durch diese Variierbarkeiten ist eine optimale Anpassung auf jeden beliebigen zu trocknende Explosivstoff 4 gewährleistet.

Damit die feuchte Luft aus der Trockenkammer 13 heraus transportiert ist, ist bevorzugterweise eine nicht gezeigte Lüftung vorgesehen, welche die Luft aus der Trockenkammer 13 herausführt. Diese Lüftung kann optional einen Feuchtigkeitsfilter enthalten, wenn nicht gewünscht ist, dass die Feuchtigkeit 2 nach außen dringen soll.

Es sind weitere Ausgestaltungen denkbar. So ist beispielsweise denkbar, eine Feldüberwachung in der Trockenkammer vorzusehen, welche die Homogenität der Mikrowellenstrahlung überprüft. Dazu müssen der Trockenkammer entsprechende Sensoren zur Feldüberwachung beigeordnet werden. Weiterhin ist es denkbar, die Leistung der einzelnen Magnetrons über den Weg durch die Trockenkammer zu variieren, sodass ein Trocknungsprofil entsteht. Bei Einbringung des zu trocknenden Explosivstoffes in die Trockenkammer wird dann zunächst wenig Energie ausgeübt, bis zur Mitte des Trockenraumes wird dann die max. notwendige Energie durch den Magnetron auf den zu trocknenden Explosivstoff ausgeübt und beim heraustransportieren dann wieder geringere Energie. Dadurch kann man das Aufheizen des zu trocknenden Explosivstoffes beim Transport durch die Trockenkammer 13 hindurch optimieren. Alternativ kann ein durchgehend homogenes Feld verwendet werden, um einen kontinuierlichen Trocknungsvorgang zu gewährleisten.

Ausserhalb des Schutzumfanges der Ansprüche kann statt einemTransportband auch ein Befüll- oder Dosiertransportsystem verwendet werden, um eine chargenweise Trocknung zu gewährleisten. Zuletzt kann auch eine Mischung aus mehreren Explosivstoffen in einem Trocknungsvorgang getrocknet werden.

### BEZUGSZEICHENLISTE

- 1: Mikrowellenstrahlung
- 2: Feuchtigkeit
- 3: Austragungsrichtung
- 4: Explosivstoff
- 5: Tragevorrichtung

- 10: Transportrichtung
- 11: Transportband
- 12: Erste Kammer
- 13: Trockenkammer
- 14: Magnetron
- 15: Sensor
- 16: Zweite Kammer

## Patentansprüche

1. Verfahren zur Trocknung von Explosivstoff (4),
wobei der Explosivstoff (4) Feuchtigkeit (2) enthält,
wobei Mikrowellenstrahlung (1) durch mindestens ein Magnetron (14) erzeugt wird,
**dadurch gekennzeichnet,**
**dass** zunächst eine Erwärmung des Explosivstoffes (4) durch Konvektionswärmeelemente oder durch weitere Magnetrons (14) in einer ersten Kammer (12) vorgenommen wird und anschließend
der Explosivstoff (4) Mikrowellenstrahlung (1) in einer Trockenkammer (13) ausgesetzt wird,
wobei der Explosivstoff (4) mittels eines Transportbands (11) als Tragevorrichtung (5) durch die erste Kammer (12) und danach durch die Trockenkammer (13) geführt wird, wodurch der Explosivstoff (4) und die Feuchtigkeit (2) erhitzt werden und durch die Erhitzung die Feuchtigkeit (2) aus dem Explosivstoff (4) ausgetragen wird.

2. Verfahren nach Anspruch 1, **dadurch gekennzeichnet, dass** der Explosivstoff (4) auf einer Tragevorrichtung (5) angeordnet ist, welche die Mikrowellenstrahlung (1) reflektiert.

3. Verfahren nach Anspruch 1 oder 2, **dadurch gekennzeichnet, dass** die Austragung durch verdampfen geschieht, wobei die Feuchtigkeit (2) in Austragungsrichtung (3) aus dem Explosivstoff (4) ausgetragen wird.

4. Vorrichtung zur Trocknung von Explosivstoff (4),
wobei der Explosivstoff (4) Feuchtigkeit (2) enthält,
mit einer Trockenkammer (13), in welcher der Explosivstoff (4) getrocknet wird,
mit einer Tragevorrichtung (5), auf welcher der Explosivstoff (4) gelagert wird, wobei mindestens ein Magnetron (14) der Trockenkammer (13) zugeordnet ist, über welchen der Explosivstoff (4) einer Mikrowellenstrahlung (1) ausgesetzt wird, **dadurch gekennzeichnet,**
**dass** die Tragevorrichtung (5) als Transportband (11) ausgeführt ist, welches eine Transportrichtung (10) aufweist,
**dass** eine erste Kammer (12) der Trockenkammer (13) vorgelagert ist, sodass das Transportband (11) den Explosivstoff (4) zunächst durch die erste Kammer (12) führt und danach durch die Trockenkammer (13)
und **dass** eine Erwärmung des Explosivstoffes (4) in der ersten Kammer (12) durch Konvektionswärmeelemente oder durch weitere Magnetrons (14) vorgesehen ist.

5. Vorrichtung nach Anspruch 4, **dadurch gekennzeichnet, dass** mindestens ein Sensor (15) der Trockenkammer (13) zugeordnet ist, welcher eine Feuchtigkeits- und/oder Temperaturmessung erlaubt.

6. Vorrichtung nach Anspruch 4 oder 5, **dadurch gekennzeichnet, dass** eine zweite Kammer (16) der Trockenkammer (13) nachgelagert ist, sodass das Transportband (11) den Explosivstoff (4) nach der Trockenkammer (13) durch die zweite Kammer (16) führt.

7. Vorrichtung nach Anspruch 6, **dadurch gekennzeichnet, dass** eine Abkühlung des Explosivstoffes (4) in der zweiten Kammer (16) durch Kühlelemente vorgesehen ist.

8. Vorrichtung nach einem der Ansprüche 4 bis 7, **dadurch gekennzeichnet, dass** die Laufgeschwindigkeit des Transportbandes (11) variierbar ist.

9. Vorrichtung nach einem der Ansprüche 4 bis 8, **dadurch gekennzeichnet, dass** die Wellenlänge der Magnetrons (14) variierbar ist.

10. Vorrichtung nach einem der Ansprüche 4 bis 9, **dadurch gekennzeichnet, dass** mindestens eine Lüftung vorgesehen ist, welche die Luft in der Trockenkammer (13) nach außerhalb der Trockenkammer (13) abführen kann.

11. Vorrichtung nach Anspruch 10, **dadurch gekennzeichnet, dass** die Lüftung mindestens einen Feuchtigkeitsfilter aufweist.

12. Vorrichtung nach einem der Ansprüche 4 bis 11, **dadurch gekennzeichnet, dass** in der ersten und/oder der zweiten Kammer (12, 16) Mittel zur Adsorption vorgesehen sind.

## Claims

1. Method for drying an explosive (4),
wherein the explosive (4) contains moisture (2),
wherein microwave radiation (1) is generated by means of at least one magnetron (14),
**characterised in that**,
firstly, the explosive (4) is heated by means of convention heat elements or by means of additional magnetrons (14) in a first chamber (12) and, subsequently,
the explosive (4) is exposed to microwave radiation (1) in a drying chamber (13),
wherein the explosive (4) is conveyed through the first chamber (12) and then through the drying chamber (13) by means of a transport belt (11) as a carrying device (5), as a result of which the explosive (4) and the moisture (2) are heated
and the moisture (2) is removed from the explosive (4) on account of the heating.

2. Method according to claim 1, **characterised in that** the explosive (4) is arranged on a carrying device (5) which reflects the microwave radiation (1).

3. Method according to claim 1 or 2, **characterised in that** the removal takes place by means of evaporation, wherein the moisture (2) is removed from the explosive (4) in a removal direction (3).

4. Device for drying an explosive (4),
wherein the explosive (4) contains moisture (2),
comprising a drying chamber (13) in which the explosive (4) is dried,
comprising a carrying device (5) on which the explosive (4) is supported,
wherein the drying chamber (13) is assigned at least one magnetron (14) via which the explosive (4) is exposed to microwave radiation (1), **characterised**
**in that** the carrying device (5) is designed as a transport belt (11) which has a first transport direction (10),
**in that** a first chamber (12) is arranged upstream of the drying chamber (13), such that the transport belt (11) firstly conveys the explosive (4) through the first chamber (12) and then through the drying chamber (13),
and **in that** heating of the explosive (4) is provided in the first chamber (12) by means of convection heat elements or by means of additional magnetrons (14).

5. Device according to claim 4, **characterised in that** the drying chamber (13) is assigned at least one sensor (15) which allows for moisture and/or temperature measurement.

6. Device according to claim 4 or 5, **characterised in that** a second chamber (16) is arranged downstream of the drying chamber (13), such that the transport belt (11) conveys the explosive (4) through the second chamber (16) after the drying chamber (13).

7. Device according to claim 6, **characterised in that** cooling of the explosive (4) is provided in the second chamber (16) by means of cooling elements.

8. Device according to any of claims 4 to 7, **characterised in that** the running speed of the transport belt (11) is variable.

9. Device according to any of claims 4 to 8, **characterised in that** the wavelength of the magnetrons (14) is variable.

10. Device according to any of claims 4 to 9, **characterised in that** at least one vent is provided, which can discharge the air in the drying chamber (13) to the outside of the drying chamber (13).

11. Device according to claim 10, **characterised in that** the vent comprises at least one moisture filter.

12. Device according to any of claims 4 to 11, **characterised in that** adsorption means are provided in the first and/or second chamber (12, 16).

## Revendications

1. Procédé pour la dessiccation d'une matière explosive (4),
dans lequel la matière explosive contient de l'humidité (2),
dans lequel un rayonnement micro-ondes (1) est généré par au moins un magnétron (14),
**caractérisé en ce que**
la matière explosive (4) est d'abord chauffée par des éléments chauffants par convection ou par des magnétrons supplémentaires (14) dans une première chambre (12), puis
la matière explosive (4) est exposée à un rayonnement micro-ondes (1) dans une chambre de dessiccation (13),
dans lequel la matière explosive (4) est guidée au moyen d'une bande transporteuse (11) en tant que dispositif de support (5) à travers la première chambre (12) puis à travers la chambre de dessiccation (13), moyennant quoi la matière explosive (4)
et l'humidité (2) sont chauffées et l'humidité (2) est évacuée de la matière explosive (4) par le chauffage.

2. Procédé selon la revendication 1, **caractérisé en ce que** la matière explosive (4) est agencée sur un dispositif de support (5), qui réfléchit le rayonnement micro-ondes (1).

3. Procédé selon la revendication 1 ou 2, **caractérisé en ce que** la décharge se produit par évaporation, dans lequel l'humidité (2) est déchargée de la matière explosive (4) dans la direction de décharge (3).

4. Dispositif pour la dessiccation d'une matière explosive (4),
dans lequel la matière explosive contient de l'humidité (2),
avec une chambre de dessiccation (13), dans laquelle la matière explosive (4) est soumise à une dessiccation,
avec un dispositif de support (5), sur lequel la matière explosive (4) est disposée,
dans lequel au moins un magnétron (14) est associé à la chambre de dessiccation (13) par l'intermédiaire de laquelle la matière explosive (4) est exposée à un rayonnement micro-ondes (1), **caractérisé en ce que**
le dispositif de transport (5) est réalisé sous la forme d'une bande transporteuse (11) qui présente une direction de transport (10),
une première chambre (12) est disposée devant la chambre de dessiccation (13), de sorte que la bande transporteuse (11) guide d'abord la matière explosive (4) à travers la première chambre (12) puis à travers la chambre de dessiccation (13),
et **en ce que** la matière explosive (4) est chauffée dans la première chambre (12) par des éléments de chauffage par convection ou par des magnétrons supplémentaires (14) .

5. Dispositif selon la revendication 4, **caractérisé en ce qu'**au moins un capteur (15) est associé à la chambre de dessiccation(13), qui permet une mesure de l'humidité et/ou de la température.

6. Dispositif selon la revendication 4 ou 5, **caractérisé en ce qu'**une seconde chambre (16) est disposée en aval de la chambre de dessiccation (13), de sorte que la bande transporteuse (11) guide la matière explosive (4) à travers la seconde chambre (16) en aval de la chambre de dessiccation (13).

7. Dispositif selon la revendication 6, **caractérisé en ce qu'**un refroidissement de la matière explosive (4) est prévu dans la seconde chambre (16) par l'intermédiaire d'éléments de refroidissement.

8. Dispositif selon l'une quelconque des revendications 4 à 7, **caractérisé en ce que** la vitesse de défilement de la bande transporteuse (11) peut être modifiée.

9. Dispositif selon l'une des revendications 4 à 8, **caractérisé en ce que** la longueur d'onde des magnétrons (14) peut être modifiée.

10. Dispositif selon l'une des revendications 4 à 9, **caractérisé en ce qu'**au moins une ventilation est prévue, qui peut évacuer l'air de la chambre de dessiccation (13) vers l'extérieur de la chambre de dessiccation (13).

11. Dispositif selon la revendication 10, **caractérisé en ce que** la ventilation présente au moins un filtre d'humidité.

12. Dispositif selon l'une des revendications 4 à 11, **caractérisé en ce que** des moyens d'adsorption sont prévus dans la première et/ou la seconde chambre (12, 16) .
